# EUROPÄISCHE PATENTSCHRIFT

(11) **EP 0 912 434 B1**
(45) Veröffentlichungstag und Bekanntmachung des Hinweises auf die Patenterteilung: **17.10.2001**
(21) Anmeldenummer: 97929120.0
(22) Anmeldetag: 19.06.1997
(51) Int. Cl.: B65H 19/10

(54) **KLEBEETIKETT**
ADHESIVE LABEL
ETIQUETTE AUTOCOLLANTE

(30) Priorität: 25.06.1996 DE 19625366
(43) Veröffentlichungstag der Anmeldung: 06.05.1999
(73) Patentinhaber: Koenig & Bauer Aktiengesellschaft, 97080 Würzburg (DE)
(72) Erfinder: THOMA, Alexander, D-97723 Oberthulba (DE)
(86) Internationale Anmeldenummer: DE9701264
(87) Internationale Veröffentlichungsnummer: WO9749628

(56) Entgegenhaltungen:
- WO-A-95/05989
- DE-B- 1 267 930
- DE-U- 9 421 320
- NL-A- 9 000 980

## Beschreibung

Die Erfindung betrifft ein Klebeetikett für eine Vorratspapierbahnrolle für eine Rollenrotationsdruckmaschine entsprechend dem Oberbegriff des Anspruches 1.

Es sind Klebeetiketten für Vorratspapierbahnrollen bekannt, mit denen der Papierbahnanfang auf der zweiten Lage der Papierbahn befestigt wird.

Die DE 88 01 163 U1 beschreibt ein Klebeetikett mit einer Sollreißlinie zum Fixieren eines Papierbahnanfanges auf einer Vorratspapierbahnrolle.

Nachteilig hierbei ist, daß im Bereich der Klebeetiketten keine Verbindung der ablaufenden Bahn mit dem Papierbahnanfang der Vorratspapierbahnrolle entsteht.

Die WO 95/05989 beschreibt ein Klebeetikett, um einen Papierbahnanfang auf einer Vorratspapierbahnrolle zu befestigen. Dieses Klebeetikett ist mit einer Sollreißlinie versehen.

Die DE-AS 12 67 930 zeigt ein Klebeetikett zum Befestigen eines Klebestreifens auf einer Vorratspapierbahnrolle.

Der Erfindung liegt die Aufgabe zugrunde, ein Klebeetikett zum Zuhalten eines Papierbahnanfanges auf einer Vorratspapierbahnrolle zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß es auch bei einem Schrägstehen des Antriebsgurtes selbst bei einer verkürzten Anfahrzeit einer neuen mit einem oder mehreren mit Klebeetiketten versehenen Vorratspapierbahnrolle nicht zu einem "Auffliegen" und Lösen von Halteetiketten am Papierbahnanfang kommt. Auch eine axiale Relativbewegung zwischen Vorratspapierbahnrolle und Antriebsgurt wird durch das Klebeetikett schadlos aufgenommen. Wenn es während der Beschleunigung der Vorratspapierbahnrolle zum Durchdringen von Klebestoff durch die Löcher des Klebeetikettes kommen sollte, so daß Klebstoff auch auf den Antriebsgurt gelangt, so erfolgt durch die Festhaltewirkung des Zuhalteteiles des Klebeetikettes kein "Anheben" des Papierbahnanfanges bei jeder Umdrehung und somit kein Aufreißen der angrenzenden Halteetiketten und "Auffliegen" der Papierbahn.
Dadurch, daß zumindest im Bereich des Gurtlaufes der Papierbahnanfang auf der zweiten Lage der Vorratspapierbahnrolle festgeklebt ist, wird während des Anfahrens ein Eindringen von Luft zwischen Papierbahnanfang und zweiter Lage der Papierbahn und somit ein vorzeitiges Abreißen der Halteetiketten vermieden. Als Klebemittelauftrag am Papierbahnanfang kann sowohl ein offenes Klebemittel als auch ein doppelseitig klebender Klebestreifen verwendet werden.

Die Erfindung ist anhand von mehreren Ausführungsbeispielen dargestellt und wird im folgenden näher beschrieben. Es zeigen
- Fig. 1: eine Vorderansicht auf einen Teil einer Vorratspapierbahnrolle mit einer in achsparalleler Richtung verlaufenden Klebevorbereitung mit Halteetiketten und mit einem Klebeetikett für den Gurtlaufbereich;
- Fig. 2: eine vergrößerte Darstellung einer Sollreißlinie eines Klebeetikettes in einem zweiten Ausführungsbeispiel;
- Fig. 3: eine Darstellung analog Fig. 2 mit einem dritten Ausführungsbeispiel

Bei einer Vorratspapierbahnrolle 1 ist eine in achsparalleler oder schräger Richtung der Vorratspapierbahnrolle 1 ausgebildete Schnittkante 2 eines Papierbahnanfanges 3 mittels einseitig klebender und z. B. mit Perforierung 4 versehener Halteetiketten 6 auf einer zweiten Lage 7 der Vorratspapierbahnrolle 1 festgehalten. Parallel zur Schnittkante 2 verläuft ein Klebemittelauftrag, z. B. ein doppelseitig klebender Klebestreifen 8, wobei sich eine vorlaufende Kante 10 in unmittelbarer Nähe, (z. B. ein Millimeter) der Schnittkante 2 des Papierbahnanfanges 3 befindet. In einem Laufbereich 9, in welchem ein Antriebsgurt 11 einer Vorratspapierrollen-Beschleunigungsvorrichtung auf den Umfang der Vorratspapierbahnrolle 1 wirkt, sind ein oder mehrere auf ihrer Unterseite klebende Klebeetiketten 12 angeordnet. Die Klebeetiketten 12 sind so aufgeklebt, daß sich in Betriebsdrehrichtung D der Vorratspapierbahnrolle 1 ein vorlaufender Etikettenteil 13 auf der zweiten Lage 7 der Vorratspapierbahnrolle 1 befindet. Ein nachlaufender Etikettenteil 14 des Klebeetikettes 12 ragt über die Schnittkante 2 des Papierbahnanfanges 3 hinaus und überbrückt bzw. deckt den Klebestreifen 8 im Laufbereich 9 des Antriebsgurtes 11 ab.

Zwischen dem Etikettenteil 13 und dem Etikettenteil 14 erstreckt sich eine Sollreißlinie 16, welche beide Etikettenteile 13; 14 begrenzt.

Die Sollreißlinie 16 besteht aus voneinander in axialer Richtung beabstandeten Perforationsöffnungen und verläuft im aufgeklebten Zustand des Klebeetikettes 12 entlang der Schnittkante 2 des Papierbahnanfanges 3. Die Perforationsöffnungen bestehen z. B. aus Stegen 19; 21 mit dazwischen angeordneten Schlitzen 17; 18. Die beiden äußeren, jeweils in der Nähe jeder Seitenkante 15 des Klebeetikettes 12 befindlichen Stege 19 sind länger, z. B. 5 mm, als der mittlere Steg 21, z. B. 2 mm. Der mittlere Steg 21 ist gegenüber den den Seitenteilen 15 naheliegenden Stegen 19 deshalb kürzer, da an dieser Stelle beim Aufreißen der Sollreißlinie 16 weniger Kraft ausgeübt wird. Der Antriebsgurt 11 verläuft so, daß seine Breite jeweils etwa mittig zwischen den äußeren Stegen 19 endet. An jeder Seitenkante 15 des Klebeetikettes 12 befinden sich jeweils Einschnitte 17. Dadurch wird beim Aufreißen der Vorratspapierbahnrolle 1 an ihrer Schnittkante 2 die Sollreißlinie 16 vorgegeben.

Nach einem zweiten Ausführungsbeispiel kann ein jeweils in der Nähe eines Steges 19 befindliches Ende 20 eines Schlitzes 18 auch schräg zur Sollreißlinie 16 in Richtung der Löcher 22 im Abdeckteil 14 weisen (Fig. 2). Somit deckt das Abdeckteil 14 den Klebestreifen 8 zumindest teilweise ab.

Es können auch zwei schräg geführte Enden 20 eines Schlitzes 18 gleichzeitig sowohl in Richtung der Löcher 22 als auch in Richtung des vorlaufenden Etikettenteils 13 geführt sein.

Nach einem dritten Ausführungsbeispiel kann jeder Steg 19 von der Sollreißlinie 16 ausgehend, über die gesamte Steglänge c mehrere schräg nebeneinander verlaufende Schlitze 26 aufweisen. Diese Schlitze 26 können sich sowohl auf dem vorlaufenden Etikettenteil 13 (Fig. 3) als auch auf dem nachlaufenden Etikettenteil 14 befinden.

Das nachlaufende Etikettenteil 14 weist z. B. eine Breite a von 55 mm auf und muß mindestens einer Breite b von 50 mm des doppelseitigen Klebestreifens 8 entsprechen. Das vorlaufende Etikettenteil 13 kann gleichbreit, breiter oder schmaler sein wie die Breite a des nachlaufenden Etikettenteiles 14. Im nachlaufenden Etikettenteil 14 sind zumindest in der Nähe der Sollreißlinie 16 eine Anzahl von nebeneinander beabstandeten Löchern 22 angeordnet. In der Nähe der Sollreißlinie 16 heißt, an die Sollreißlinie 16 angrenzend oder von dieser geringfügig beabstandet, z. B. einen Millimeter. Die Löcher 22 können auch die gesamte Breite a des nachlaufenden Etikettenteiles 14 einnehmen.

Die Löcher 22 können kreisrund, oval oder rechteckig ausgeführt sein oder können andere geometrische Formen aufweisen.

Als Sollreißlinie 16 kann auch eine gerillte, d. h. durchgängig in der Papierdicke geschwächte Linie Anwendung finden.

Während des Beschleunigens der Vorratspapierbahnrolle 1 läuft der Antriebsgurt 11 auf der Vorratspapierbahnrolle 1 im Laufbereich 9 und kommt in Kontakt mit den aus den beiden Teilen 13; 14 bestehenden Klebeetikett 12, welches den doppelseitigen Klebestreifen 8 überdeckt. Während des Verbindens des Papierbahnanfanges 3 der neuen Vorratspapierbahnrolle 1 mit einer Papierbahn einer z. B. auslaufenden nichtdargestellten Papierbahnrolle wird die auslaufende Papierbahn an den Klebestreifen 8 gedrückt und eine Klebeverbindung hergestellt. Im Abdeckbereich des Klebeetikettes 12 wird die auslaufende Papierbahn durch eine Papierbahnandrückrolle so angedrückt, daß die auslaufende Papierbahn durch die Löcher 22 mit den unter den Löchern 22 befindlichen Klebemittel des Klebestreifens 8 in Berührung kommt. Die Perforierungen 4; 16 der Etiketten 6; 12 reißen auf.

Es ist weiterhin möglich, das vorlaufende Etikettenteil 13 des Klebeetikettes 12 ebenfalls mit Löchern 22 zu versehen.

Nach einem weiteren Merkmal der Erfindung ist es auch vorteilhaft, wenn die zweiteiligen, über der Schnittkante 2 eine Perforierung 4 aufweisenden Halteetiketten 6 ebenfalls zumindest in dem in Betriebsdrehrichtung D der Vorratspapierbahnrolle 1 befindlichen nachlaufenden Etikettenteil 23 mit Löchern 22 versehen sind. Die Löcher 22 befinden sich zumindest in der Nähe der Sollreißlinie 16. Dadurch wird es möglich, daß auch dieses Halteetikett 6 mit seinem nachlaufenden Etikettenteil 23 auf dem Klebestreifen 8 und diesen zumindest teilweise abdeckend aufgeklebt wird, während sein vorlaufendes Etikettenteil 24 auf der zweiten Lage 7 der Vorratspapierbahnrolle 1 aufgeklebt ist. Beim Verbinden von Papierbahnen kann dann ebenfalls die ablaufende Papierbahn mit den Klebstoff aufweisenden Löchern 22 in Kontakt kommen.

Es ist weiterhin möglich, das vorlaufende Etikettenteil 24 des Halteetikettes 6 gleichfalls mit Löchern 22 zu versehen.

Das Klebeetikett 12 kann auch in seiner sich in axialer Richtung der Vorratspapierbahnrolle 1 erstreckenden Länge so bemessen sein, daß sich im Laufbereich 9 des Antriebsgurtes 11 mehrere unmittelbar nebeneinander angeordnete Klebeetiketten vorgesehen sind.

Es ist erforderlich, daß zumindest das vorlaufende Etikettenteil 13; 24 auf der der Vorratspapierbahnrolle 1 zugewandten Seite, d. h. der zweiten Lage 7 der Vorratspapierbahnrolle 1 zugewandten Seite, einen Klebemittelauftrag aufweist.

### Bezugszeichenliste

- 1: Vorratspapierbahnrolle
- 2: Schnittkante (3)
- 3: Papierbahnanfang (1)
- 4: Perforierung (6)
- 5: -
- 6: Halteetikett
- 7: Lage, zweite (1)
- 8: Klebestreifen
- 9: Laufbereich (11)
- 10: Kante, vorlaufende (8)
- 11: Antriebsgurt
- 12: Klebeetikett
- 13: Etikettenteil, vorlaufend (12)
- 14: Etikettenteil, nachlaufend (12)
- 15: Seitenkante (12)
- 16: Sollreißlinie (13; 14)
- 17: Einschnitt (16)
- 18: Schlitz (16)
- 19: Steg (16)
- 20: Ende (18)
- 21: Steg (16)
- 22: Loch
- 23: Etikettenteil, nachlaufendes (6)
- 24: Etikettenteil, vorlaufendes (6)
- 25: -
- 26: Schlitze (19)
- D: Betriebsdrehrichtung (1)

- a: Breite (14)
- b: Breite (8)
- c: Länge (19)

## Patentansprüche

1. Klebeetikett, befestigt auf einem Papierbahnanfang (3) einer Vorratspapierbahnrolle (1) mit einem Klebemittelauftrag (8), wobei das Klebeetikett (6; 12), - in Bezug auf die Betriebsdrehrichtung (D) der Vorratspapierbahnrolle (1) gesehen -, ein vorlaufendes, vor dem Papierbahnanfang liegendes Etikettenteil (13; 24) und ein nachlaufendes Etikettenteil (14; 23) aufweist und zwischen beiden Etikettenteilen (13, 12; 24, 23) eine sich auf dem Klebeetikett (6; 12) erstreckende Sollreißlinie (4; 16) angeordnet ist, **dadurch gekennzeichnet, daß** zumindest das nachlaufende Etikettenteil (14; 23) Löcher (22) aufweist und daß das nachlaufende Etikettenteil (14) den Klebemittelauftrag (8) abdeckt.

2. Klebeetikett nach Anspruch 1, **dadurch gekennzeichnet, daß** die Löcher (22) zumindest in der Nähe der Sollreißlinie (16) angeordnet sind.

3. Klebeetikett nach Anspruch 1, **dadurch gekennzeichnet, daß** die Löcher (22) kreisrunde, ovale, rechteckige oder andere geometrische Formen aufweisen.

4. Klebeetikett nach Anspruch 1, **dadurch gekennzeichnet, daß** die Sollreißlinie (16) des Klebeetikettes (12) im Bereich einer Schnittkante (2) des Papierbahnanfanges (3) verläuft.

5. Klebeetikett nach Anspruch 1, **dadurch gekennzeichnet, daß** die Sollreißlinie (16) aus voneinander beabstandeten Perforationsöffnungen besteht.

6. Klebeetikett nach Anspruch 5, **dadurch gekennzeichnet, daß** die Perforationsöffnungen aus Schlitzen (17; 18) bestehen, daß die Abstände zwischen den Schlitzen (17; 18) als Stege (19; 21) ausgebildet sind.

7. Klebeetikett nach Anspruch 6, **dadurch gekennzeichnet, daß** die äußeren, jeweils in der Nähe jeder Seitenkante (15) des Klebeetikettes (12) befindlichen Stege (19) länger sind als ein mittlerer Steg (21).

8. Klebeetikett nach Anspruch 6, **dadurch gekennzeichnet, daß** ein in der Nähe eines Steges (19) befindliches Ende (20) eines Schlitzes (18) schräg zur Sollreißlinie (16) weist.

9. Klebeetikett nach Anspruch 6, **dadurch gekennzeichnet, daß** jeder Steg (19) von der Sollreißlinie (16) ausgehend, über die gesamte Steglänge (c), mehrere schräg nebeneinander verlaufende Schlitze (26) aufweist.

10. Klebeetikett nach Ansprüchen 1 und 3 bis 5, **dadurch gekennzeichnet, daß** die Halteetiketten (6) einzeln und von Klebeetiketten (12) in achsparalleler Richtung beabstandet über eine Schnittkante (2) des Papierbahnanfanges (3) aufgeklebt sind.

11. Klebeetikett nach Anspruch 1, **dadurch gekennzeichnet, daß** in einem vorlaufenden Teil (24; 13) der Etiketten (6; 12) Löcher (22) eingebracht sind.

12. Klebeetikett nach Anspruch 1, **dadurch gekennzeichnet, daß** im Laufbereich (9) eines Antriebsgurtes (11) unmittelbar nebeneinander mehrere Klebeetiketten (12) angeordnet sind.

13. Klebeetikett nach Anspruch 1, **dadurch gekennzeichnet, daß** das nachlaufende Etikettenteil (14) des Klebeetikettes (12) in Betriebsdrehrichtung (D) gesehen eine Breite (a) aufweist, die mindestens in Betriebsdrehrichtung gesehen der Breite (b) des Klebemittelauftrages (8) entspricht.

14. Klebeetikett nach Anspruch 1, **dadurch gekennzeichnet, daß** das Klebeetikett (6; 12) im Laufbereich eines Antriebsgurtes (11) angeordnet ist.

## Claims

1. Adhesive label, fixed to a paper web start (3) of a fresh paper web reel (1) by using an application of adhesive (8), the adhesive label (6; 12), - as viewed in relation to the operational direction of rotation (D) of the fresh paper web reel (1) - having a leading label part (13; 24) located upstream of the paper web start and a trailing label part (14; 23), and an intended tearing line (4; 16) extending on the adhesive label (6; 12) being arranged between the two label parts (13, 12; 24, 23), **characterized in that** at least the trailing label part (14; 23) has holes (22), and **in that** the trailing label part (14) covers the application of adhesive (8).

2. Adhesive label according to Claim 1, **characterized in that** the holes (22) are arranged at least in the vicinity of the intended tearing line (16).

3. Adhesive label according to Claim 1, **characterized in that** the holes (22) have circular, oval, rectangular or other geometric shapes.

4. Adhesive label according to Claim 1, **characterized in that** the intended tearing line (16) of the adhesive label (12) runs in the region of a cut edge (2) of the paper web start (3).

5. Adhesive label according to Claim 1, **characterized in that** the intended tearing line (16) consists of perforation openings spaced apart from one another.

6. Adhesive label according to Claim 5, **characterized in that** the perforation openings consist of slits (17; 18), and **in that** the distances between the slits (17; 18) are formed as webs (19; 21).

7. Adhesive label according to Claim 6, **characterized in that** the outer webs (19), in each case located in the vicinity of each side edge (15) of the adhesive label (12), are longer than a central web (21).

8. Adhesive label according to Claim 6, **characterized in that** one end (20) belonging to a slit (18) and located in the vicinity of a web (19) points at an angle to the intended tearing line (16).

9. Adhesive label according to Claim 6,
**characterized in that** each web (19) originating from the intended tearing line (16) has a plurality of slits (26) running obliquely beside one another over the entire length (c) of the web.

10. Adhesive label according to Claims 1 and 3 to 5, **characterized in that** the retaining labels (6) are adhesively bonded over a cut edge (2) of the paper web start (3) individually and spaced apart in the axially parallel direction of adhesive labels (12).

11. Adhesive label according to Claim 1, **characterized in that** holes (22) are introduced into a leading part (24; 13) of the labels (6; 12).

12. Adhesive label according to Claim 1, **characterized in that** a plurality of adhesive labels (12) are arranged immediately beside one another in the running area (9) of a drive belt (11).

13. Adhesive label according to Claim 1, **characterized in that** the trailing label part (14) of the adhesive label (12), as viewed in the operational direction of rotation (D), has a width (a) which, at least as viewed in the operational direction of rotation, corresponds to the width (b) of the application of adhesive (8).

14. Adhesive label according to Claim 1, **characterized in that** the adhesive label (6; 12) is arranged in the running area of a drive belt (11).

## Revendications

1. Étiquette autocollante, fixée sur une amorce de bande de papier (3) d'un rouleau de réserve de bande de papier (1), avec une application d'adhésif (8), l'étiquette auto-collante (6 ; 12) - en se référant au sens de rotation en fonctionnement (D) du rouleau de réserve de bande de papier (1) - présentant une partie d'étiquette avant (13 ; 24), située devant l'amorce de bande de papier, et une partie d'étiquette arrière (14 ; 23) et, entre les deux parties d'étiquette (13 ; 12) ; (24 ; 23), étant disposée une ligne destinée au déchirement (4 ; 16) s'étendant sur l'étiquette autocollante (6 ; 12), **caractérisée en ce qu'**au moins la partie d'étiquette arrière (14 ; 23) présente des trous (22), et **en ce que** la partie d'étiquette arrière (14) couvre l'application d'adhésif (8).

2. Étiquette autocollante selon la revendication 1, **caractérisée en ce que** les trous (22) sont disposés au moins à proximité de la ligne destinée au déchirement (16).

3. Étiquette autocollante selon la revendication 1, **caractérisée en ce que** les trous (22) ont des formes circulaires rondes, ovales, rectangulaires ou d'autres formes géométriques.

4. Étiquette autocollante selon la revendication 1, **caractérisée en ce que** la ligne destinée au déchirement (16) de l'étiquette autocollante (12) s'étend dans la zone d'une arête de coupe (2) de l'amorce de bande de papier (3).

5. Étiquette autocollante selon la revendication 1, **caractérisée en ce que** la ligne destinée au déchirement (16) est constituée d'ouvertures de perforation espacées les unes des autres.

6. Étiquette autocollante selon la revendication 5, **caractérisée en ce que** les ouvertures de perforation sont constituées de fentes (17 ; 18), **en ce que** les espacements entre les fentes (17 ; 18) sont réalisés sous forme de nervures (19 ; 21).

7. Étiquette autocollante selon la revendication 6, **caractérisée en ce que** les nervures (19) extérieures se trouvant chaque fois à proximité d'un bord latéral (15) de l'étiquette autocollante (12) sont plus longues qu'une nervure centrale (21).

8. Étiquette autocollante selon la revendication 6, **caractérisée en ce qu'**une extrémité (20), s'étendant à proximité d'une nervure (19), d'une fente (18) est inclinée obliquement par rapport à la ligne destinée au déchirement (16).

9. Étiquette autocollante selon la revendication 6, **caractérisée en ce que** chaque nervure (19) présente, en partant de la ligne destinée au déchirement (16) sur toute la longueur de nervure (c), une pluralité de fentes s'étendant obliquement les unes à côté des autres.

10. Étiquette autocollante selon les revendications 1 et 3 à 5, **caractérisée en ce que** les étiquettes de maintien (6) sont collées sur un bord de coupe (2) de l'amorce de bande de papier (3), individuellement et à distance des étiquettes autocollantes (12), dans une direction parallèle à l'axe.

11. Étiquette autocollante selon la revendication 1, **caractérisée en ce que** des trous (22) sont ménagés dans une partie avant (24 ; 13) des étiquettes (6 ; 12).

12. Étiquette autocollante selon la revendication 1, **caractérisée en ce que** plusieurs étiquettes autocollantes (11, 12) sont disposées directement les unes à côté des autres dans la zone de défilement (9) d'une courroie d'entraînement (11).

13. Étiquette autocollante selon la revendication 1, **caractérisée en ce que** la partie d'étiquette arrière (14) d'étiquette auto-collante (12) présente, en observant dans le sens de rotation de fonctionnement (D), une largeur (a) qui correspond au moins à la largeur (b) de l'application d'adhésif (8), en observant dans le sens de rotation en fonctionnement.

14. Étiquette autocollante selon la revendication 1, **caractérisée en ce que** l'étiquette auto-collante (6, 12) est disposée dans la zone de défilement d'une courroie d'entraînement (11).
